# EUROPÄISCHE PATENTSCHRIFT

(11) **EP 4 063 606 B1**
(45) Veröffentlichungstag und Bekanntmachung des Hinweises auf die Patenterteilung: **06.11.2024**
(21) Anmeldenummer: 22164260.6
(22) Anmeldetag: 25.03.2022
(51) Int. Cl.: E06B 9/74, E06B 9/76

(54) **GETRIEBE MIT FREILAUF**
TRANSMISSION WITH FREE WHEELING
TRANSMISSION À ROUE LIBRE

(30) Priorität: 25.03.2021 DE 102021001558
(43) Veröffentlichungstag der Anmeldung: 28.09.2022
(73) Patentinhaber: Gerhard Geiger GmbH & Co. KG, 74321 Bietigheim-Bissingen (DE)
(72) Erfinder: Hoffmann, Reiner, 74343 Sachsenheim (DE)
(74) Vertreter: Jeck, Jonathan

(56) Entgegenhaltungen:
- DE-A1- 102013 107 990
- DE-A1- 2 612 628
- FR-A1- 2 270 193
- FR-A1- 2 631 076
- US-A- 4 519 487

## Beschreibung

Die Erfindung betrifft eine Handkurbelgetriebeanordnung für Rollläden, Jalousien und dgl. nach dem Oberbegriff des Anspruchs 1 .

Durch die Getriebeanordnung für Rollladen-Notbedienung kann mit einer entsprechenden Antriebsverbindung wie bspw. einer Handkurbel der Fluchtweg schnellstmöglich freigegeben werden.

### Stand der Technik

Durch die DE 23 47 582 und das Produktdatenblatt der Fa. Gerhard Geiger GmbH & Co. KG mit dem Titel "GEIGER-Kegelradgetriebe für den Rollladen" ist unter der Nummer DE 10 2013 107 990 eine Getriebeanordnung bekannt.

Leider weist diese Ausführung keine Notlaufeigenschaften in Verbindung mit einem elektrischen Antrieb bei einem Stromausfall auf.

### Aufgabenstellung

Die Aufgabe der Erfindung besteht darin, eine Getriebeanordnung gemäß dem Oberbegriff des Anspruchs 1 zu schaffen, welche gekoppelt mit einem elektrischen Antrieb bei Stromausfall, wo der elektrische Antrieb ausfällt und somit einen Fluchtweg blockiert, den Rollladen, die Jalousie, o.ä. schnellstmöglich zu öffnen.

Aus der FR 2 631 076 A1 geht ein Nothandhabungsmechanismus für Schließvorrichtungen hervor, die von einem rohrförmigen Getriebemotor mit magnetischer Kraft angetrieben werden.

Die US 4,519,487 lehrt eine Hilfssteuervorrichtung für den manuellen und drehbaren Antrieb eines Motors und eines Untersetzungsgetriebes, das kinematisch zum Beispiel mit einem Wickeltor oder einem Gitter, einem Sektionaltor oder ähnlichem verbunden ist und eine Riemenscheibe umfasst.

Die FR 2270193 betrifft eine automatisch gebremste Hebe- oder Zugvorrichtung der Art, bei der die Trommel oder ein anderes drehbares Betätigungsorgan, das von einem Elektromotor angetrieben wird, mit einer automatischen Bremse ausgestattet ist, die durch eine Kupplung gebildet wird, die ein erstes Element, das fest mit der gebremsten Welle verbunden ist, und ein zweites Element umfasst, das winkelfest gehalten wird und mit Rückstellmitteln verbunden ist.

Aus der DE 26 12 628 geht ein Hilfs- oder Notantrieb für ein motorisch angetriebenes Rolltor mit einem insbesondere von Hand betätigten Antriebsorgan hervor, das über eine Kupplung an die Hauptantriebswelle des Rolltores kuppelbar ist.

Die DE 10 2013 107 990 A1 betrifft eine Hebewinde für Rollläden, Jalousien und dgl. mit einem manuell betriebenen Getriebe, einer durch dieses sich drehenden Wickelhohlwelle und mit einer mit der Wickelhohlwelle koppelbaren Auflaufkupplung, die aus einem zylindrischen Getriebekörper, einem zylindrischen Kopf und einem zwischen Getriebekörper und Kopf wirkenden, axial verschiebbaren Kupplungsring besteht.

Diese Aufgabe wird durch eine Vorrichtung mit den Merkmalen des Anspruchs 1 und Anspruchs 14 gelöst.

Man erkennt, dass die Erfindung jedenfalls dann verwirklicht ist, wenn es sich um eine Anordnung mit elektrischem Antrieb handelt der zum Bsp. in einer Wickelhohlwelle angebracht ist, wobei die Anordnung an der dem Antrieb gegenüberliegenden Seite der Wickelhohlwelle eine erfindungsgemäße Handkurbelgetriebeanordnung für Rollladen-Notbedienung aufweist.

Die Erfindung bezieht sich unter anderem auch auf das Zusammenspiel dieser Handkurbelgetriebeanordnung in einer Wickelwelle für Behänge aller Art mit einem dem Getriebe gegenüberliegenden elektrisch betriebenen Motor. Die Handkurbelgetriebeanordnung ist dazu konstruiert bei einem Notfall manuell Notausgänge freizugeben.

Verwirklicht wird die Erfindung auch durch eine Handkurbelgetriebeanordnung gemäß dem Anspruch 1 sowie eine Wickelwellenanordnung gemäß dem Anspruch 14. Vorteilhafte Ausführungsformen sind in den abhängigen Ansprüchen angegeben

Nach der vorliegenden Erfindung wird eine Handkurbelgetriebeanordnung, zum Betrieb einer Wickelwelle eines Rollladens, mit einer Antriebswelle, einer Abtriebswelle, einer Getriebeübersetzung und einer Kupplung beansprucht, welche ausgebildet ist, die Antriebswelle (5) mit der Abtriebswelle (22) betrieblich zu verbinden. Erfindungsgemäß ist es vorgesehen, dass die Abtriebswelle, im betriebslosen Zustand (also Ruhezustand) der Antriebswelle, von der Antriebswelle entkoppelt (→Kupplung) und in mindesten einer Drehrichtung, vorzugsweise in beiden Drehrichtungen, frei drehbar ist. Die Entkoppelung ist dabei auf eine Übertragung einer Rotationsbewegung zwischen Antriebswelle und Abtriebswelle gerichtet. Die Kupplung weist folgende Bestandteile auf:
- einen ersten, mit der Antriebswelle mitdrehenden, Mitnehmer,
- einen zweiten Mitnehmer, welcher ausgebildet ist, eine eigene Rotationsbewegung auf die Abtriebswelle zu übertragen und
- ein zwischen den beiden Mitnehmern gelagertes Kupplungsteil.

Diese drei Bestandteile zusammengenommen können als Kupplung bezeichnet werden.

Zumindest der erste Mitnehmer und das Kupplungsteil sind entlang einer gemeinsamen Rotationsachse, vorzugsweise der Rotationsachse der Antriebswelle oder der Abtriebswelle, koaxial zueinander ausgerichtet und weisen sich gegenüberstehende und berührende Funktionsflächen auf, welche eine rotatorische Kraftübertragung vom ersten Mitnehmer auf das Kupplungsteil und eine Translation des Kupplungsteils zwischen den beiden Mitnehmern ermöglicht. Dabei ist es vorgesehen, dass der erste Mitnehmer das Kupplungsteil und der zweite Mitnehmer auf einem, vorzugsweise nicht drehenden Zylinderstutzen angeordnet sind, welcher gleichzeitig die Rotationsachse bilden kann oder sich zumindest entlang dieser erstreckt.

Das Kupplungsteil ist entlang der gemeinsamen Rotationsachse (also der Rotationsachse von erstem Mitnehmer und Kupplungsteil, vorzugsweise auch dem zweiten Mitnehmer) zwischen dem ersten und dem zweiten Mitnehmer verschieblich gelagert (also eine Verschiebung in axialer Richtung, nämlich eine Translation entlang der Rotationsachse) und ausgebildet, im, mit dem zweiten Mitnehmer gekoppelten, Zustand eine Drehbewegung des ersten Mitnehmers auf den zweiten Mitnehmer und damit auf die Abtriebswelle zu übertragen.

Demnach führt eine Rotation des ersten Mitnehmers sowohl zu einer Rotation als auch zu einer Verschiebung des Kupplungsteils in Richtung zweitem Mitnehmer, wodurch eine Kraftübertragung/Übertragung einer Drehbewegung von dem ersten Mitnehmer auf den zweiten Mitnehmer über das Kupplungsteil hergestellt wird. Mit der Translation des Kupplungsteils kann somit die Entkoppelung, welche im betriebslosen Zustand der Antriebswelle zwischen Antriebswelle und Abtriebswelle besteht, aufgehoben oder überwunden werden. Es kommt demnach zu einer Koppelung des Kupplungsteils mit dem zweiten Mitnehmer. Nach der vorliegenden Erfindung führt letztlich die axiale Verschiebung des Kupplungsteils zu einer Übertragung der Rotationsbewegung der Antriebswelle auf die Abtriebswelle. Die axiale Verschiebung des Kupplungsteils wiederum wird vorzugsweise durch die relative Verdrehung von Kupplungsteil und erstem Mitnehmer um die gemeinsame Drehachse bewirkt.

Nach einer bevorzugten Weiterbildung der vorliegenden Erfindung ist es vorgesehen, dass mindestens eine der Funktionsflächen eine Schräge/neigung ausweist, also einen Winkel gegenüber der Ausrichtungsrichtung von Kupplungsteil und Mitnehmer entlang der gemeinsamen Rotationsachse, welcher (der Winkel/Neigung beziehungsweise Funktionsfläche) nicht parallel oder orthogonal zu der Rotationsachse ist. Die Neigung der mindestens einen Funktionsfläche gegenüber der Rotationsachse führt dazu, dass eine relative Verdrehung von Kupplungsteil und erstem Mitnehmer um die gemeinsame Rotationsachse auch zu einer Translationsbewegung von zumindest dem Kupplungsteil, vorzugsweise in Richtung zweitem Mitnehmer führt.

Nach der vorliegenden Erfindung ist es vorgesehen, dass die Kupplung ausgebildet ist, in dem gekoppelten Zustand des Kupplungsteils mit dem zweiten Mitnehmer eine Rotationsbewegung der Antriebswelle bzw. eine Rotationsbewegung des ersten Mitnehmers (11) auf die Abtriebswelle (22) zu übertragen. In diesem Zustand ist also die Übertragungskette einer Rotation der Antriebswelle zur Abtriebswelle für eine Kraftübertragung geschlossen. Zweckmäßigerweise ist es vorgesehen, dass der erste Mitnehmer gegenüber dem Kupplungsteil relativ verdrehbar ist, wodurch eine Verschieblichkeit der Funktionsflächen des Mitnehmers des Kupplungsteils zueinander und damit eine relative axiale Verschiebung des Kupplungsteils gegenüber dem Mitnehmer bewirkbar ist. Durch eine unterschiedlich starke Rotation vom ersten Mitnehmer und Kupplungsteil um die gemeinsame Rotationsachse, kommt es zu einer Verschiebung der Funktionsflächen der beiden Teile aufeinander und gegeneinander, wodurch diese eine Relativverschiebung der beiden Teile zueinander in axialer Richtung bewirken. Das Kupplungsteil wird somit entlang der Funktionsfläche des ersten Mitnehmers in Richtung zweiten Mitnehmer verschoben aber auch gleichzeitig mitgedreht. Dadurch kann das Kupplungsteil mit dem zweiten Mitnehmer in Eingriff kommen und eine Kraftübertragung bzw. eine Übertragung der Drehbewegung von der Antriebswelle zur Abtriebswelle ermöglichen.

Vorteilsweise ist es vorgesehen, dass zwischen dem zweiten Mitnehmer und dem Kupplungsteil eine Feder angeordnet ist, welche der axialen Verschiebbarkeit des Kupplungsteils gegenüber dem ersten Mitnehmer entgegenwirkt. Endet beispielsweise eine relative Rotation zwischen dem ersten Mitnehmer und dem Kupplungsteil, beispielsweise durch das Ende der Betätigung einer Handkurbel an der Antriebswelle, kann die Feder das Kupplungsteil entlang der Funktionsfläche auf dem ersten Mitnehmer wieder in eine von dem zweiten Mitnehmer entkoppelte Position zurückgeschoben werden. Hierdurch wird automatisch beim Einstellen des Handkurbelbetriebs eine Entkopplung zwischen Antriebswelle und Abtriebswelle bereitgestellt.

Zweckmäßigerweise ist es vorgesehen, dass an einem, dem Kupplungsteil (in axialer Richtung) zugewandten Ende der Funktionsfläche des ersten Mitnehmers (11), ein sich parallel zur Rotationsachse erstreckender Anschlag, vorzugsweise stirnseitig, bereitgestellt ist, welcher eine relative Verdrehbarkeit vom ersten Mitnehmer (11) zum Kupplungsteil (7-10) begrenzt. Der Anschlag kann sowohl als Begrenzung der relativen Verdrehbarkeit als auch als Kontaktfläche zwischen ersten Mitnehmer und Kupplungsteil verstanden werden, welche eine Rotationsbewegung/Drehmoment des ersten Mitnehmers auf den zweiten Mitnehmer besonders effizient überträgt.

Grundsätzlich kann dieser Anschlag anstatt/zusätzlich an dem/zu dem ersten Mitnehmer (und/oder) auch an dem Kupplungsteil und dessen Funktionsfläche in der gleichen Weise vorgesehen sein. Vorzugsweise ist der Anschlag stirnseitig an dem ersten Mitnehmer und/oder dem Kupplungsteil in axialer Richtung angeordnet, also in Richtung jeweils des anderen der beiden Teile (Kupplungsteil oder erste Mitnehmer) ausgerichtet/angeordnet.

Grundsätzlich kann eine erste Funktionsfläche (vom ersten Teil) als Ablage/Auflage für die zweite Funktionsfläche (des zweiten Teils) verstanden werden. Dabei kann die zweite Funktionsfläche auch ein Funktionsteil beispielsweise ein Stift oder Zunge sein, welche auf der ersten Funktionsfläche verschieblich gelagert ist. Erfindungsgemäß kommt es bei den sich gegenüberstehenden Funktionsflächen in erster Linie darauf an, dass eine Drehung des ersten Mitnehmers eine Rotation + Translation des Kupplungsteils bewirkt.

Das dem Kupplungsteil zugewandte Ende (oberes Ende) der Funktionsfläche des ersten Mitnehmers kann dadurch definiert sein, dass die Funktionsfläche aufgrund seines Winkels in axialer Richtung einen Teil besitzt, welcher dem Kupplungsteil näher zugewandt und einen anderen Teil, welcher von dem Kupplungsteil weiter entfernt ist. Dasselbe kann auch für die Funktionsfläche des Kupplungsteil gelten, sofern dieses ebenfalls mit einem entsprechenden Winkel bereitgestellt ist.

Besonders zweckdienlich ist es nach der vorliegenden Erfindung, dass der Anschlag eine Kraftübertragung einer Rotationsbewegung (Drehmoment) der Antriebswelle oder des ersten Mitnehmers vom ersten Mitnehmer auf das Kupplungsteil ohne oder nur mit geringfügiger eigener axialen Kraftkomponente überträgt. Die Kraftübertragung zwischen ersten Mitnehmer und Kupplungsteil im Bereich des Anschlags erfolgt somit bevorzugt frei von einer axialen Kraftkomponente.

Nach der vorliegenden Erfindung ist es vorgesehen, dass der erste Mitnehmer, das Kupplungsteil und der zweite Mitnehmer hülsenförmig ausgebildet sind. Vorzugsweise ist die Funktionsfläche(n) des Kupplungsteils und/oder des ersten Mitnehmers dabei nicht gegenüber einem Außenumfang des jeweiligen Teils überstehend ausgebildet, sondern bevorzugt stirnseitig angeordnet.

Nach der vorliegenden Erfindung ist es vorgesehen, dass der erste Mitnehmer und das Kupplungsteil, und auch der zweite Mitnehmer (21), an einem Zylinderstutzen (4) drehbar angeordnet sind. Das Getriebe kann somit seine Drehbewegung bei einer Betätigung der Antriebswelle auf den ersten Mitnehmer übertragen, welcher sich dann um den Zylinderstutzen dreht, welcher entlang der Drehachse des ersten Mitnehmers beziehungsweise des Kupplungsteils beziehungsweise des zweiten Mitnehmers ausgerichtet ist.

Nach einer bevorzugten Weiterbildung der vorliegenden Erfindung ist es vorgesehen, dass das Kupplungsteil, insbesondere auf dem Zylinderstutzen, im Vergleich zum ersten Mitnehmer mit erhöhtem Reibwiderstand, also einer verminderten Drehbarkeit drehbar gelagert ist! bereitgestellt ist. Aufgrund der sich gegenüberstehenden Funktionsfläche zwischen dem ersten Mitnehmer und dem Kupplungsteil kann eine ein unterschiedlicher Reibwiderstand/ verminderte freie Drehbarkeit der beiden Teile, beispielsweise an dem Zylinderstutzen, zu einer abweichenden Drehbarkeit/Drehfähigkeit führen. Dies unterstützt die Verlagerung des Kupplungsteils gegenüber dem ersten Mitnehmer entlang der sich gegenüberstehenden Funktionsfläche in axialer Richtung hin. Da der erste Mitnehmer vorzugsweise ohne Reibwiderstand (an dem Zylinderstutzen) oder zumindest mit verringertem Reibwiderstand im Vergleich zum Kupplungsteil bereitgestellt ist, wird das Kupplungsteil durch die Drehbewegung des ersten Mitnehmers nicht nur rotatorische mitgenommen, sondern aufgrund des höheren Reibwiderstand entlang der vorzugsweise gewickelten Funktionsflächen der beiden Teile gegeneinander verschoben. Da die Funktionsfläche des ersten Mitnehmers oder des Kupplungsteils vorzugsweise eine Neigung aufweist, führt die bessere Drehbarkeit des ersten Mitnehmers zu einer axialen Verschiebung des Kupplungsteils, vorzugsweise entlang der Funktionsfläche des ersten Mitnehmers.

Die Drehbewegung des ersten Mitnehmers wird somit in eine Drehkomponente und eine axiale Verschiebungskomponente aufgrund des Reibwiderstandes übersetzt.

Demnach führt eine Drehbewegung des ersten Mitnehmers auch zu einer axialen Verschiebung des Kupplungsteils entlang der Oberfläche/Stirnseite des ersten Mitnehmers, insbesondere an dessen Funktionsfläche(n), wodurch eine betriebliche Verbindung zwischen dem Kupplungsteil und dem zweiten Mitnehmer hergestellt wird (axiale Zustellung zum zweiten Mitnehmer), die Drehbewegung des ersten Mitnehmers ist somit nicht nur bereitgestellt, um eine Rotationsbewegung zu übertragen, sondern auch um die Koppelung der Kupplung/des Kupplungsteils zur Abtriebswelle zu schließen und somit eine Kraftübertragung der Antriebswelle auf die Abtriebswelle erst zu ermöglichen.

Zweckmäßigerweise ist es vorgesehen, dass eine Hülse auf dem Zylinderstutzen angeordnet ist, welche im Vergleich zum ersten Mitnehmer mit erhöhtem Reibwiderstand drehbar gelagert und mit dem Kupplungsteil betrieblich verbunden ist, wodurch eine Drehbewegung des Kupplungsteils gegenüber einer Drehbewegung des ersten Mitnehmers eingeschränkt ist.

Bevorzugt ist es vorgesehen, dass auf der Hülse eine Bremsfeder angeordnet ist, welche einen Kontaktdruck der Hülse auf den Zylinderstutzen bereitstellt/erhöht. Demnach kann die Bremsfeder einen Klemmdruck der Hülse auf den Zylinderstutzen ausüben, wodurch diese eine Drehbewegung der Hülse mit erhöhtem Reibwiderstand bereitstellen kann. Über die Bremsfeder kann der Reibwiderstand der Hülse auch einstellbar sein. Dies kann Beispielsweise durch einen Austausch der Bremsfehlerfeder durch eine Bremsfeder mit einer erhöhten oder verminderten Klemmwirkung auf die Hülse bewirkt werden.

Nach einer bevorzugten Weiterbildung der vorliegenden Erfindung ist es vorgesehen, dass die Bremsfeder als eine Kupplung der Drehbewegung zwischen dem Kupplungsteil und der Hülse wirkt. Die Bremsfeder oder ein weiteres Teil an der Hülse kann eine Verbindung zu dem Kupplungsteil bereitstellen, wodurch eine Drehbewegung des Kupplungsteils auf die Hülse übertragbar ist. Hierdurch lässt sich der Reibwiderstand der Hülse auf eine Bewegung des Kupplungsteils übertragen, wodurch das Kupplungsteil ebenfalls mit einem erhöhten Reibwiderstand an dem Zylinderstutzen drehbar gelagert ist. Grundsätzlich kann die Hülse und das Kupplungsteil auch einstückig ausgebildet sein und/oder der gegenüber dem ersten Mitnehmer erhöhte Reibwiderstand auch durch die Hülse selbst bereitgestellt sein.

Zur verbesserten Übersetzung der Rotation des ersten Mitnehmers (11) in eine Translation des Kupplungsteils (7) weist dieses eine Rotationsdämpfung (14/15) oder einen Rotationswiederstand (14/15) (Reibwiderstand) auf, welcher ein freies Mitdrehen des Kupplungsteils (7) durch Reibung beschränkt und so die Verschiebung des Kupplungsteils (7) entlang der Funktionsfläche des ersten Mitnehmers (11) in axialer Richtung verstärkt/unterstützt. Die Reibung begünstigt, dass das Kupplungsteil mit dem ersten Mitnehmer nicht nur mit dreht, sondern dass es auch zu einer Relativverlagerung entlang der Drehachse der beiden Teile 7 bis 10 und 11 kommt.

Nach der vorliegenden Erfindung wird eine Wickelwellenanordnung für eine Wickelwelle beansprucht, an welcher ein Rollladen, eine Jalousie oder Raffstore zum betrieblichen Herauf- und Herunterfahren befestigbar ist. Die Wickelwellenanordnung weist einen elektrischen Antrieb zum Antreiben der Wickelwelle und eine Handkurbelgetriebeanordnung gemäß den Ansprüchen 1 bis 13 auf. Zusätzlich kann die Wickelwellenanordnung einen Freilauf aufweisen, welcher den Kontakt zwischen Elektroantrieb und Wickelwelle herstellen kann. Der Freilauf kann so konzipiert sein, dass der innere Widerstand zwar groß genug ist, um ein versehentliches Eigengewichtsbedingte Abrollen des Rollladens zu verhindern, jedoch gering genug ist, um den Widerstand bei einer händischen Betätigung des Handkurbelgetriebes zu überwinden und dadurch ein Auf- und Abrollen der Wickelwelle zu ermöglichen.

Die Erfindung wird nachfolgend anhand einer bevorzugten Ausführungsform näher erläutert.

In den Zeichnungen zeigen
- Figur 1: eine Explosionsdarstellung einer erfindungsgemäßen Handkurbelgetriebeanordnung,
- Figur 2: eine Querschnittsansicht durch den Getriebekasten und die Kupplung 7 bis 19,
- Figur 3: eine perspektivische Ansicht auf die erfindungsgemäße Handkurbelgetriebeanordnung in einem Ruhezustand, in welchem die Abtriebswelle von der Antriebswelle entkoppelt ist,
- Figur 4: eine perspektivische Ansicht auf die erfindungsgemäße Handkurbelgetriebeanordnung in einer um 180° gegenüber Figur 3 um die Längsachse der Anordnung gedrehten Ansicht,
- Figur 5: eine frontale Ansicht auf die Kupplung 7 bis 19 und die Abtriebswelle gemäß Figur 3,
- Figur 6: eine Frontalansicht auf die Kupplung 7 bis 19 und die Abtriebswelle 22 gemäß Figur 4,
- Figur 7: eine frontale Seitenansicht auf die Kupplung 7 bis 19 und die Abtriebswelle 22 im gekoppelten Zustand
- Figur 8: eine frontale Seitenansicht auf die Kupplung 7 bis 19 und die Abtriebswelle im gekoppelten Zustand in einer gegenüber der Figur 7 um 180° um die Längsachse gedrehten Ansicht,
- Figur 9: eine Querschnittsansicht durch das erfindungsgemäße Handkurbelgetriebe in einer um 90° um die Längsachse gegenüber Figur 2 vertreten Ansicht und
- Figur 10: eine perspektivische Darstellung der Querschnittsansicht gemäß Figur 2.

Figur 1 zeigt eine bevorzugte Ausführungsform des erfindungsgemäßen Handkurbelgetriebes, bei welchem die einzelnen Komponenten der Kupplung 7 bis 19 und die Abtriebswelle 22, welche auch als Wickelwellenlager bezeichnet werden kann, in einer Explosionsdarstellung.

Bevorzugt sind der erste Mitnehmer 11, das Kupplungsteil 7 bis 10 und der zweite Mitnehmer 21 auf einem Zylinderstutzen drehbar gelagert, welcher vorzugsweise an dem Getriebe angeordnet ist.

Figur 2 zeigt eine Querschnittsansicht durch den Getriebekasten und die Kupplung 7 bis 19 gemäß Figur 1 in einem entkoppelten Zustand. Die Kupplung 7 bis 19 ist demnach nicht mit dem zweiten Mitnehmer 21 in Eingriff und wird vorzugsweise durch die Feder 20 in der abgebildeten entkoppelten Position gehalten. Hierbei befindet sich der Getriebekörper/ die Funktionsfläche 7 des Kupplungsteils 7 bis 11 aus Figur 1 in Kontakt mit dem ersten Mitnehmer 11. Vorzugsweise ist die Funktionsfläche 7 im entkoppelten Zustand in einem Tal zwischen 2 schrägen Funktionsflächen des ersten Mitnehmers angeordnet. Durch eine Verlagerung der Funktionsfläche 7 gegenüber dem ersten Mitnehmer 11, wird das Kupplungsteil 7 bis 10 entlang der schrägen Funktionsfläche des ersten Mitnehmers 11 in axialer Richtung, also in Richtung des zweiten Mitnehmers 21 verlagert, wodurch es mit diesem in Eingriff kommt.

Dabei können die Klauen/Verbindungsmittel 9 des Kupplungsteil mit Ausnehmungen 26 des zweiten Mitnehmers 21 in Eingriff gelangen, wodurch eine Übertragung der Drehbewegung des ersten Mitnehmers bewirkbar ist.

Der erste Mitnehmer und das Kupplungsteil können spiegelsymmetrisch aufgebaut sein, wobei die in Figur 2 sichtbaren Elemente auf der Seite hinter dem Zylinderstutzen 4 wiederholt/gespiegelt werden. Demnach kann der erste Mitnehmer mindestens 2 in axialer Richtung ausgebildete Vertiefungen aufweisen, welche zu beiden Seiten von Funktionsflächen flankiert sind. Die Funktionsfläche weisen dabei vorzugsweise einen Winkel gegenüber der Vertiefung auf, welcher >0° und <90°, bevorzugt zwischen 20 und 80°, besonders bevorzugt zwischen 30 und 60° oder in etwa 45° von der Vertiefung/Tal ausgehend sich in axialer Richtung erstreckt. Die Vertiefung mit den Funktionsfläche kann auch als in etwa U oder V-förmige Ausnehmung bezeichnet werden, welche sich in axialer Richtung auf der Stirnseite des ersten Mitnehmers erstreckt. Die Ausgestaltung der Funktionsfläche des ersten Mitnehmers und des Kupplungsteil sind grundsätzlich untereinander vertauschbar.

Demnach kann der erste Mitnehmer grundsätzlich die Funktionsfläche des Kupplungsteils und das Kupplungsteil die Funktionsfläche des ersten Mitnehmers aufweisen.

Die mindestens eine Funktionsfläche des ersten Mitnehmers weist jeweils einen Abschluss 13 auf, welcher auch als Antriebsmitnehmerlappen oder Anschlag bezeichnet werden kann. Diese kann eine in etwa zur Drehachse vom ersten Mitnehmer und Kupplungsteil parallele Kontaktbereich der Funktionsflächen beziehungsweise zwischen dem ersten Mitnehmer und dem Kupplungsteil bereitstellen. Hierdurch ist eine besonders getriebeanordnungsschonende Kraftübertragung der Drehbewegung der Antriebswelle auf die Abtriebswelle ermöglicht, da die Kraftübertragung in diesem Kontaktbereich mit verminderter also reduzierter axialer Kraftkomponente beziehungsweise frei von einer axial Kraftkomponente oder nur geringer Kraftkomponente erfolgt.

Eine axiale Kraftkomponente die der übertragen der Rotationsbewegung von Antriebswelle auf die Abtriebswelle kann dazu führen, dass die Handkurbelgetriebeanordnung eine schiebende Kraft in Richtung Abtriebswelle erfährt, welche die Handkurbelgetriebeanordnung insgesamt auseinander drücken kann.

ist diese axiale Kraftkomponente zu groß, können sich die in Figur 1 gezeigten Ringe 23 und 24, welche die Bauteile 7 bis 22 zusammenhalten beziehungsweise auf dem Zylinderstutzen 4 festlegen können, lösen und das Getriebe könnte quasi auseinanderfallen.

Die sich parallel zur Rotationsachse vom ersten Mitnehmer und Kupplung erstreckenden Kontaktbereiche (Anschlag) der jeweiligen Funktionsfläche der beiden Bauteile (7-10 und 11) wirken diesem Problem entgegen, da sie eine hauptsächlich, vorzugsweise ausschließlich, radiale beziehungsweise umfangsseitige Kraftübertragung (Drehbewegung/Drehmoment) bereitstellen.

Das durch die Antriebswelle auf den ersten Mitnehmer ausgeübte Drehmoment wird zumindest in diesem parallel angeordneten Kontaktbereich zwischen ersten Mitnehmer und Kupplungsteil zu einem großen Teil in eine Drehbewegung des Kupplungsteils übersetzt ohne dabei eine signifikante axiale Kraftkomponente auf das Kupplungsteil und damit auf den zweiten Mitnehmer beziehungsweise die Ringe 23,24 auszuüben.

Figur 3 zeigt eine perspektivische Darstellung der Handkurbelgetriebeanordnung in einem Ruhezustand, in welchem die parallel zur Drehrichtung ausgerichteten Abschnitte der Funktionsfläche zueinander beabstandet vorliegen. Der zweite Mitnehmer 21 und der erste Mitnehmer 11 sind somit voneinander entkoppelt. Eine Übertragung eines Drehmoments ist in diesem Zustand nicht möglich.

Im entkoppelten Zustand ist die Funktionsfläche 7 des Kupplungsteils demnach in dem Tal oder tiefen Bereich der U- oder V-Form an der Stirnseite des ersten Mitnehmers 11 ruhend vorgesehen. Die Abtriebswelle 22 ist somit gegenüber dem restlichen Getriebekörper und der Kupplung 7 bis 19 frei drehbar vorgesehen. Es kann eine freie Drehbarkeit einer daran angeordneten Wickelwelle beispielsweise mittels eines Elektroantriebs ermöglicht sein, ohne dass das Handkurbelgetriebe beziehungsweise die Antriebswelle des Handkurbelgetriebes mit dreht. Folglich kann eine Handkurbel nach der vorliegenden Erfindung an der Handkurbelgetriebe während eines elektromotorischen Betriebes der Wickelwelle angeordnet bleiben, ohne dass sich dieses bei der Betätigung der Wickelwelle über den Elektromotor mit drehen würde.

Wie aus Figur 4 hervorgeht kann es bevorzugt vorgesehen sein, dass ein sich parallel zur Drehachse erstreckender Abschnitt der Funktionsfläche in einen sich stirnseitig an den ersten Mitnehmer erstreckenden Stutzen 13' übergeht oder ein solcher an die Funktionsfläche stirnseitig angegliedert ist beziehungsweise sich ein solcher Stutzen stirnseitig an dem ersten Mitnehmer in Richtung Kupplungsteil erstreckt. Das Kupplungsteil kann mit einem entsprechenden Gegenstück 7' welches ebenfalls als Stutzen ausgebildet sein kann, bereitgestellt sein.

Vorzugsweise ist es vorgesehen, dass die beiden Stutzen 7' und 13' in einer Ruheposition des Kupplungsteil, also in einem vom zweiten Mitnehmer in gekoppelten Zustand, aufeinander abgestützt sind, wodurch diese eine Ruhelage des Kupplungsteils auf der Funktionsfläche des ersten Mitnehmers definieren können. Grundsätzlich ist es auch bezüglich dieser Merkmale möglich, dass die Ausgestaltung von Kupplungsteil und ersten Mitnehmer in deren Kontaktbereich und einander vertauscht ist. Dies gilt für alle in dieser Patentanmeldung beschriebenen Eingeschalten von Kupplungsteil und erstem Mitnehmer bezüglich deren wechselwirkenden Bereichen

Figur 5 und 6 zeigen jeweils eine frontale Seitenansicht auf die Kupplung 7 bis 19 und die Abtriebswelle 22 in der beschriebenen Ruheposition/Entkoppelung, wobei in diese, in diesem Fall beabstandet, gegenüberstehende parallel zur Drehachse der Komponenten 7 bis 19 ausgerichtete Funktionsflächenabschnitte 7" und 13" zeigt.

Die Figuren 7 und 8 zeigen eine Seitenansicht der Kupplung und der Abtriebswelle in einem miteinander gekoppelten Zustand, in welchem der erste Mitnehmer 11 über das Kupplungsteil 7 bis 10 eine Drehbewegung auf den zweiten Mitnehmer 21 überträgt, in dem die Klauen 9 in die Ausnehmungen 26 eingreifen und die parallel zueinander angeordneten Abschnitte 13" und 7" der Funktionsflächen an dem ersten Mitnehmer und dem Kupplungsteil einander kontaktieren. Somit ist eine kraftschlüssige Verbindung zwischen der ersten Mitnehmer 11 und dem zweiten Mitnehmer 21 in einer Drehrichtung bereitgestellt. Für eine Drehbewegung in der entgegengesetzten Richtung können sich wie in Figur 5 am besten zu sehen jeweils eines der spiegelsymmetrischen Paare 7", 12 und 13" von Funktionsflächen entweder zur einen oder anderen Seite des ersten Mitnehmers kontaktieren. In diesem Zustand ist die Feder 20 gegenüber der Situation in den Figuren 5 und 6 gestaucht/zusammengedrückt, wodurch diese eine Rückstellkraft auf das Kupplungsteil 7 bis 10 ausüben kann.

Diese Rückstellkraft kann die Funktionsfläche 7 des Kupplungsteils entlang der Funktionsfläche 12, 13" des ersten Mitnehmers in das zuvor beschriebene Tal oder einen Tiefpunkt/Tal der U- oder V-Form zurückführen. Bevorzugt handelt es sich dabei um einen (in etwa ebenen) Abschnitt des ersten Mitnehmers, in welchem das Kupplungsteil seinen maximalen Abstand zum zweiten Mitnehmer einnimmt und dadurch von diesem entkoppelt ist. Auch bezüglich dieser Eigenschaft können der erste Mitnehmer und das Kupplungsteil in ihrer Ausbildung und Funktionsweise vertauscht sein.

Die mindestens eine Funktionsfläche des ersten Mitnehmers kann eine schräge sein, welche vorzugsweise in einen Abschnitt übergeht, der parallel zur Drehachse ausgerichtet ist. Die Funktionsfläche des Kupplungsteils kann nach der vorliegenden Ausführungsform eine sich stirnseitig am Kupplungsteil erstreckende Zunge oder eine zur Form der Funktionsfläche des ersten Kupplungsteil komplementäre Form handeln, welche eine gegenseitige axiale Verlagerung des Kupplungsteil gegenüber dem ersten Mitnehmer ermöglicht.

Das Kupplungsteil ist gegenüber dem ersten Mitnehmer mit einem Drehwiderstand bereitgestellt. Dieser ist in Form eines Reibwiderstands an dem Zylinderstutzen 4 bereitgestellt. Diese gehinderte Drehbarkeit begünstigt eine Verlagerung des Kupplungsteil gegenüber dem ersten Mitnehmer in axialer Richtung entlang der sich gegenüberstehenden Funktionsfläche.

Der erste Mitnehmer kann über das bereitgestellte Getriebe drehend angetrieben werden und somit ein erstes Glied der Übertragung der Drehbewegung nach dem Getriebe auf die Abtriebswelle bilden. Die Drehbewegung des ersten Mitnehmers kann über das Kupplungsteil 7 bis 10 auf den zweiten Mitnehmer 21 und damit auf die Abtriebswelle beziehungsweise das Wickelwellenlager 22 übertragbar sein. Durch axiales zustellen des Kupplungsteils in Richtung zweiten Mitnehmer durch eine relative Verdrehung zwischen dem ersten Mitnehmer und dem Kupplungsteil kann das Kupplungsteil in den zweiten Mitnehmer eingreifen und somit eine kraftschlüssige Verbindung zwischen dem Getriebe und der Abtriebswelle beziehungsweise dem ersten Mitnehmer und dem zweiten Mitnehmer bilden.

### Bezugszeichenliste:

1 - Teller
2 - Öffnung
3 - Getriebekasten
4 - Zylinderstutzen
5 - Hohlwelle
6 - Öffnung
7 - Getriebekörper
8 - Ausnehmung zwischen 2 benachbarten Funktionsfläche des Kupplungsteils 7 bis 10
9 - Klaue/ Verbindungsmittel des Kupplungsteils zum zweiten Mitnehmer 21 beziehungsweise dessen entsprechende Aufnahme 26
10 - Mitnehmerlappen/Funktionsfläche tragender Teil des Kupplungsteils 7
11 - Antriebs Mitnehmer/Grundkörper des ersten Mitnehmers/erster Mitnehmer
12 - Antriebsmitnehmerelement/Funktionsfläche des ersten Mitnehmers#
13 - Antriebsmitnehmerlappen / Anschlag
14 - Bremsfeder
15 - Bremsfederelement
16 - Bremszylinder
17 - Bremszylinderelement
18 - Anschlagsscheibe
19 - Distanzring
20 - Feder
21 - Kopfelement/zweiter Mitnehmer mit Aufnahme 26 für die Klaue 9
22 - Kopf/Abtriebswelle welche auch als (von der Antriebswelle angetriebenes) Wickelwelle Lager des Handkurbelgetriebes bezeichnet werden kann
23 - Unterlegscheibe
24 - O-Federring
25 - Ringnut
26 - Ausnehmung

## Patentansprüche

1. Handkurbelgetriebeanordung, zum Betrieb einer ansonsten elektrisch Betriebenen Wickelwelle eines Rollladens, mit
- einer Antriebswelle (5),
- einer Abtriebswelle (22)
- einer Getriebeübersetzung und
- einer Kupplung (7-19), welche ausgebildet ist, die Antriebswelle (5) mit der Abtriebswelle (22) betrieblich zu verbinden
**dadurch gekennzeichnet,**
**dass** die Abtriebswelle (22), im betriebslosen Zustand der Antriebswelle (5), von der Antriebswelle (5) entkoppelt und dabei in mindestens einer Drehrichtung, vorzugsweise in beiden Drehrichtungen, frei drehbar ist,
die Kupplung (7-19) weist folgende Bestandteile auf:
- einen ersten, mit der Antriebswelle (5) mitdrehenden, Mitnehmer (11),
- einen zweiten Mitnehmer (21), welcher ausgebildet ist, eine eigene Rotationsbewegung auf die Abtriebswelle (22) zu übertragen und
- ein zwischen den beiden Mitnehmern gelagertes Kupplungsteil (7-10),
zumindest der erste Mitnehmer (11) und das Kupplungsteil (7) sind entlang einer gemeinsamen Rotationsachse, vorzugsweise der Rotationsachse der Antriebswelle oder der Abtriebswelle, koaxial zueinander ausgerichtet und weisen, sich gegenüberstehende und berührende, Funktionsflächen (12/10) auf, welche eine rotatorische Kraftübertragung/Drehmoment vom ersten Mitnehmer (11) auf das Kupplungsteil und eine Translation des Kupplungsteils (7-10) zwischen den beiden Mitnehmern (11,21) ermöglicht,
das Kupplungsteil (7-10) ist entlang der gemeinsamen Rotationsachse zwischen dem ersten und dem zweiten Mitnehmer verschieblich gelagert und ausgebildet, im, mit dem zweiten Mitnehmer (21) gekoppelten, Zustand eine Rotation des ersten Mitnehmers (11) auf den zweiten Mitnehmer (21) und damit auf die Abtriebswelle zu übertragen,
**dadurch gekennzeichnet,**
**dass** der erste Mitnehmer (11), das Kupplungsteil (7-10) und der zweite Mitnehmer (21) hülsenförmig ausgebildet und an einem Zylinderstutzen (4) drehbar angeordnet sind und
**dass** zur verbesserten Übersetzung der Rotation des ersten Mitnehmers (11) in eine Translation des Kupplungsteils (7) das Kupplungsteil (7-10) an dem Zylinderstutzen eine Rotationsdämpfung aufweist, wodurch ein freies Mitdrehen des Kupplungsteils (7-10) durch Reibung beschränkt ist und durch die Reibung das Kupplungsteil (7-10) nicht nur mit dem ersten Mitnehmer (11) mitdreht , sondern auch die Relativverlagerung entlang der Drehachse der beiden Teile (7-10, 11) bereitgestellt ist.

2. Handkurbelgetriebeanordnung nach Anspruch 1
**dadurch gekennzeichnet,**
**dass** mindestens eine der Funktionsflächen eine Schräge (12) aufweist, also einen Winkel gegenüber der Ausrichtungsrichtung von Kupplungsteil (7) und Mitnehmer (11) entlang der gemeinsamen Rotationsachse, welcher nicht parallel oder orthogonal zu der Rotationsachse ist.

3. Handkurbelgetriebeanordung Nach Anspruch 1 oder 2
**dadurch gekennzeichnet,**
**dass** die Kupplung ausgebildet ist, in dem gekoppelten Zustand des Kupplungsteils (7-10) mit dem zweiten Mitnehmer (21) eine Rotationsbewegung der Antriebswelle (5) bzw. eine Rotation des ersten Mitnehmers (11) auf die Abtriebswelle (22) zu übertragen

4. Handkurbelgetriebeanordung nach Anspruch 1 bis 3
**dadurch gekennzeichnet,**
**dass** der Mitnehmer (11) gegenüber dem Kupplungsteil (7-10) relativ verdrehbar ist, wodurch eine Verschieblichkeit der Funktionsflächen des Mitnehmers (11) und des Kupplungsteils zueinander und damit eine relative axiale Verschiebung des Kupplungsteils gegenüber dem Mitnehmer (11) bewirkbar ist.

5. Handkurbelgetriebeanordung Nach einem der Ansprüche 1 bis 4
**dadurch gekennzeichnet,**
**dass** zwischen dem zweiten Mitnehmer (21) und dem Kupplungsteil (7-10) eine Feder (20) angeordnet ist, welche der axialen Verschiebbarkeit des Kupplungsteils gegenüber dem ersten Mitnehmer (11) entgegenwirkt.

6. Handkurbelgetriebeanordung nach einem der Ansprüche 1 bis 5
**dadurch gekennzeichnet,**
**dass** an einem, dem Kupplungsteil zugewandten Ende, bevorzug von jeder der mindestens einen Funktionsfläche des ersten Mitnehmers (11), ein sich parallel zur Rotationsachse erstreckender Anschlag (13) bereitgestellt ist, welcher eine relative Verdrehbarkeit vom ersten Mitnehmer (11) und Kupplungsteil (7-10) begrenzt.

7. Handkurbelgetriebeanordung nach Anspruch 6
**dadurch gekennzeichnet,**
**dass** der Anschlag (13) eine Kraftübertragung vom ersten Mitnehmer (11) auf das Kupplungsteil (7-10) ohne eigene axiale Kraftkomponente überträgt.

8. Handkurbelgetriebeanordung nach einem der Ansprüche 1-7
**dadurch gekennzeichnet,**
**dass** zumindest der Mitnehmer (11) und das Kupplungsteil (7 bis 10), vorzugsweise auch der zweite Mitnehmer (21), an einem Zylinderstutzen (4) drehbar angeordnet ist.

9. Handkurbelgetriebeanordung nach Anspruch 8
**dadurch gekennzeichnet,**
**dass** das Kupplungsteil (7 bis 10) an dem Zylinderstutzen (4) im Vergleich zum ersten Mitnehmer (11) mit einem erhöhten Reibwiderstand drehbar gelagert ist.

10. Handkurbelgetriebeanordnung nach Anspruch 8 oder 9
**dadurch gekennzeichnet,**
**dass** eine Hülse (16) auf dem Zylinderstutzen (4) angeordnet ist, welche im Vergleich zum ersten Mitnehmer (11) mit erhöhtem Reibwiderstand daran drehbar gelagert ist und mit dem Kupplungsteil (7 bis 10) betrieblich verbunden ist, wodurch eine Drehbarkeit des Kupplungsteils (7 bis 10) gegenüber einer Drehbewegung des ersten Mitnehmers eingeschränkt ist.

11. Handkurbelgetriebeanordung nach Anspruch 8 oder 10
**dadurch gekennzeichnet,**
**dass** auf der Hülse (16) eine Bremsfeder oder Klemmfeder (14) angeordnet ist, welche einen Kontaktdruck der Hülse (16) auf den Zylinderstutzen (4) erhöht.

12. Handkurbelgetriebeanordung nach einem der Ansprüche 8, 10 oder 11
**dadurch gekennzeichnet,**
**dass** die Bremsfeder eine Kupplung der Drehbewegung zwischen dem Kupplungsteil (7 bis 10) und der Hülse (16) bereitstellt.

13. Wickelwellenanordnung mit für oder mit eine einer Wickelwelle, an welcher ein Rollladen, eine Jalousie oder Raffstore zum betrieblichen Herauf- und Herunterfahren befestigbar ist, mit einem elektrischen Antrieb zum Antreiben der Wickelwelle und einer Handkurbelgetriebeanordnung gemäß den Ansprüchen 1 bis 12 .

## Claims

1. Hand crank gear assembly, for operating a roller shutter winding shaft that is otherwise electrically operated, with
- a drive shaft (5),
- an output shaft (22)
- a gear ratio and
- a clutch (7-19), which is designed to operationally connect the drive shaft (5) with the output shaft (22)
**characterized in that**
the output shaft (22), when the drive shaft (5) is idle, is decoupled from the drive shaft (5) and is freely rotatable in at least one direction of rotation, preferably in both directions of rotation,
the clutch (7-19) comprises the following components:
- a first driver (11) rotating with the drive shaft (5),
- a second driver (21), which is designed to transmit its own rotational movement to the output shaft (22) and
- a coupling part (7-10) located between the two drivers,
at least the first driver (11) and the coupling part (7) are coaxially aligned along a common axis of rotation, preferably the axis of rotation of the drive shaft or the output shaft, and have opposing and touching functional surfaces (12/10), which enable rotational force transmission/torque from the first driver (11) to the coupling part and a translation of the coupling part (7-10) between the two drivers (11,21),
the coupling part (7-10) is slidably mounted along the common axis of rotation between the first and second drivers and is designed, in the state coupled with the second driver (21), to transmit a rotation of the first driver (11) to the second driver (21) and thus to the output shaft.
**characterized in that**
the first driver (11), the coupling part (7-10), and the second driver (21) are sleeveshaped and rotatably arranged on a cylinder connector (4) and
that for improved translation of the rotation of the first driver (11) into a translation of the coupling part (7), the coupling part (7-10) has rotational damping on the cylinder connector, which limits free rotation of the coupling part (7-10) by friction and by the friction not only rotates with the first driver but also provides the relative displacement along the axis of rotation of the two parts (7-10, 11).

2. Hand crank gear assembly according to claim 1
**characterized in that**
at least one of the functional surfaces has an incline (12), i.e., an angle relative to the alignment direction of the coupling part (7) and driver (11) along the common axis of rotation, which is not parallel or orthogonal to the axis of rotation.

3. Hand crank gear assembly according to claim 1 or 2
**characterized in that**,
the clutch is designed, in the coupled state of the coupling part (7-10) with the second driver (21), to transmit a rotational movement of the drive shaft (5) or a rotation of the first driver (11) to the output shaft (22).

4. Hand crank gear assembly according to claims 1 to 3
**characterized in that**,
the driver (11) is relatively rotatable with respect to the coupling part (7-10), thereby enabling a shiftability of the functional surfaces of the driver (11) and the coupling part relative to each other and thus a relative axial displacement of the coupling part with respect to the driver (11).

5. Hand crank gear assembly according to any of claims 1 to 4
**characterized in that**,
a spring (20) is arranged between the second driver (21) and the coupling part (7-10), which counteracts the axial shiftability of the coupling part relative to the first driver (11).

6. Hand crank gear assembly according to any of claims 1 to 5
**characterized in that**,
at an end facing the coupling part, preferably from each of the at least one functional surface of the first driver (11), a stop (13) extending parallel to the axis of rotation is provided, which limits the relative rotatability of the first driver (11) and coupling part (7-10).

7. Hand crank gear assembly according to claim 6
**characterized in that**,
the stop (13) transmits force from the first driver (11) to the coupling part (7-10) without its own axial force component.

8. Hand crank gear assembly according to any of claims 1-7
**characterized in that**,
at least the driver (11) and the coupling part (7 to 10), preferably also the second driver (21), are rotatably arranged on a cylinder connector (4).

9. Hand crank gear assembly according to claim 8
**characterized in that**,
the coupling part (7 to 10) is rotatably mounted on the cylinder connector (4) with increased friction resistance compared to the first driver (11).

10. Hand crank gear assembly according to claim 8 or 9
**characterized in that**,
a sleeve (16) is arranged on the cylinder connector (4), which is rotatably mounted thereon with increased friction resistance compared to the first driver (11) and is operationally connected to the coupling part (7 to 10), thereby restricting the rotatability of the coupling part (7 to 10) relative to a rotational movement of the first driver.

11. Hand crank gear assembly according to claim 8 or 10
**characterized in that**,
a brake spring or clamping spring (14) is arranged on the sleeve (16), which increases the contact pressure of the sleeve (16) on the cylinder connector (4).

12. Hand crank gear assembly according to any of claims 8, 10, or 11
**characterized in that**,
the brake spring provides a coupling of the rotational movement between the coupling part (7 to 10) and the sleeve (16).

13. Winding shaft assembly with
for or with a winding shaft, to which a roller shutter, blind, or venetian blind can be attached for operational raising and lowering,
with an electric drive for driving the winding shaft and a hand crank gear assembly according to claims 1 to 12.

## Revendications

1. Arrangement à démarreurs à main pour le fonctionnement d'un arbre d'enroulement autrement à entraînement électrique avec
- un arbre moteur (5),
- un arbre de sortie (22)
- un rapport de transmission et
- un embrayage (7-19) qui est formé de sorte à relier l'arbre moteur (5) à l'arbre de sortie (22) à titre opérationnel est caractérisé de sorte que l'arbre de sortie (22) est découplé à l'état de non fonctionnement de l'arbre moteur (5) de l'arbre moteur (5) et est à cet égard au minimum à rotation libre dans une direction de rotation et à titre préférentiel dans les deux directions de rotation,
- l'embrayage (7-19) présente les composants suivants:
- un premier entraîneur (11) intégré à titre tournant avec l'arbre moteur (5),
- un deuxième entraîneur (21) qui est formé de sorte à transférer un mouvement de rotation propre sur l'arbre de sortie (22) et
- un élément de couplage (7-10) qui est disposé entre les deux entraîneurs,
Au minimum le premier entraîneur (11) et l'élément de couplage (7) se situent tout au long d'un axe de rotation commun, à titre préférentiel de l'axe de rotation de l'arbre moteur ou le cas échéant de l'arbre de sortie, à titre coaxial et alignés entre eux et présentant des surfaces fonctionnelles (12/10) se faisant face et sont en contact permettant un transfert de force/un moment de rotation rotatifs du premier entraîneur (11) sur l'élément de couplage et une translation de l'élément de couplage (7-10) entre les deux entraîneurs (11,21),
L'élément de couplage (7-10) est disposé tout au long de l'axe de rotation commun entre le premier entraîneur et le deuxième entraîneur en coulissement et est formé en l'état couplé avec le deuxième entraîneur (21) d'une rotation du premier entraîneur (11) sur le deuxième entraîneur (21) et est transférable ainsi sur l'arbre de sortie est caractérisé de sorte que le premier entraîneur (11), l'élément de couplage (7-10) et le deuxième entraîneur (21) sont formés en forme de manchon et sont disposés à titre rotatif sur un train de cylindres (4) et que pour une meilleure traduction de la rotation du premier entraîneur (11) dans une translation de l'élément de couplage (7) l'élément de couplage (7-10) présente au niveau du train de cylindres un amortissement rotatif par le biais duquel une rotation libre de l'élément de couplage (7-10) est limitée par une friction et que par le biais de la friction l'élément de couplage (7-10) tourne non seulement avec le premier entraîneur (11), mais aussi que le déplacement relatif tout au long de l'axe de rotation des deux parties (7-10, 11) est ainsi fourni.

2. Arrangement à démarreurs à main selon la revendication 1
est caractérisé
de sorte qu'au minimum une des surfaces fonctionnelles présente une inclinaison (12), donc un angle en face de la direction d'alignement de l'élément de couplage (7) et de l'entraîneur (11) tout au long de l'axe de rotation commun qui est non parallèle ou le cas échéant orthogonal par rapport à l'axe de rotation.

3. Arrangement à démarreurs à main selon la revendication 1 ou 2
est caractérisé
de sorte que l'embrayage est formé de sorte à transférer en l'état couplé de l'élément de couplage (7-10) avec le deuxième entraîneur (21) un mouvement de rotation de l'arbre moteur (5) et respectivement une rotation du premier entraîneur (11) sur l'arbre de sortie (22).

4. Arrangement à démarreurs à main selon la revendication 1 jusqu'à 3
est caractérisé
de sorte que l'entraîneur (11) est pivotable à titre relatif par rapport à l'élément de couplage (7-10) ce qui actionne une mobilité des surfaces fonctionnelles de l'entraîneur (11) et de l'élément de couplage entre eux et ainsi un déplacement relatif axial de l'élément de couplage par rapport à l'entraîneur (11).

5. Arrangement à démarreurs à main selon la revendication 1 jusqu'à 4
est caractérisé
de sorte qu'un ressort (20) est disposé entre le deuxième entraîneur (21) et l'élément de couplage (7-10) qui contre le déplacement axial de l'élément de couplage par rapport au premier entraîneur (11).

6. Arrangement à démarreurs à main selon l'une des revendications 1 jusqu'à 5
est caractérisé
de sorte qu'une butée (13) s'étendant à titre parallèle à l'axe de rotation est déployée à une extrémité tournée vers l'élément de couplage à titre préférentiel et au minimum de chacune des surfaces fonctionnelles du premier entraîneur (11) limitant une rotation relative du premier entraîneur (11) et de l'élément de couplage (7-10).

7. Arrangement à démarreurs à main selon la revendication 6
est caractérisé
de sorte que la butée (13) transfère une transmission de puissance du premier entraîneur (11) sur l'élément de couplage (7-10) sans une propre composante de force propre.

8. Arrangement à démarreurs à main selon l'une des revendications 1-7
est caractérisé
de sorte qu'au minimum l'entraîneur (11) et l'élément de couplage (7 jusqu'à 10), aussi et à titre préférentiel le deuxième entraîneur (21), sont disposés à titre rotatif sur un train de cylindres (4).

9. Arrangement à démarreurs à main selon la revendication 8
est caractérisé
de sorte que l'élément de couplage (7 jusqu'à 10) est disposé à titre rotatif sur le train de cylindres (4) par rapport au premier entraîneur (11) avec une perte de friction accrue.

10. Arrangement à démarreurs à main selon la revendication 8 ou 9
est caractérisé
de sorte qu'une douille (16) est disposée sur le train de cylindres (4) qui est disposée à titre rotatif par rapport au premier entraîneur (11) avec une perte de friction accrue et est reliée à l'élément de couplage (7 jusqu'à 10) à titre opérationnel limitant la capacité de pivotement de l'élément de couplage (7 jusqu'à 10) par rapport à un mouvement de rotation du premier entraîneur.

11. Arrangement à démarreurs à main selon la revendication 8 ou 10
est caractérisé
de sorte qu'un ressort à freins ou un ressort de serrage (14) est disposé sur la douille (16) qui augmente la pression de contact de la douille (16) sur le train de cylindres (4).

12. Arrangement à démarreurs à main selon l'une des revendications 8, 10 ou 11
est caractérisé
de sorte que le ressort à freins permet un couplage du mouvement de rotation entre l'élément de couplage (7 jusqu'à 10) et la douille (16).

13. Dispositif d'un arbre d'enroulement avec pour un arbre d'enroulement ou avec un arbre d'enroulement sur lequel un volet roulant, un store vénitien ou un brise-soleil orientable est fixé pour le démarrage et pour l'arrêt opérationnels avec un entraînement électrique pour l'entraînement de l'arbre d'enroulement et avec un arrangement à démarreurs à main selon les revendications 1 jusqu'à 12.
